# FASCICULE DE BREVET EUROPEEN

(11) **EP 0 810 311 B1**
(45) Date de publication et mention de la délivrance du brevet: **02.11.2000**
(21) Numéro de dépôt: 97420079.2
(22) Date de dépôt: 27.05.1997
(51) Int. Cl.: D03D 41/00, D03D 5/00, D04D 5/00

(54) **Métier pour la réalisation de franges à tête gansée**
Webmaschine zur Herstellung von Zierfransen
Loom for the realisation of ornamental fringes

(30) Priorité: 31.05.1996 FR 9606962
(43) Date de publication de la demande: 03.12.1997
(73) Titulaire: Sahuc, Michel, 42660 Jonzieux (FR)
(72) Inventeur: Sahuc, Antoine, 43600 Sainte Sigolene (FR)
(74) Mandataire: Perrier, Jean-Pierre

(56) Documents cités:
- US-A- 1 530 600
- US-A- 1 746 790
- US-A- 3 152 620
- US-A- 3 301 204

## Description

L'invention est relative à la fabrication de franges à têtes gansées.

Dans ce type de franges, chaque cordon retors formant une frange enveloppe également une âme de lisière qui est perpendiculaire aux franges, et les têtes des franges sont liées les unes aux autres par deux nappes de fils de chaîne entrecroisés.

Ce type de franges à tête gansée se différencie des franges réalisées sur métier à navettes dans lesquelles les têtes de franges sont liées de part et d'autre de deux nappes de fils de chaînes formant une lisière sans âme longitudinale, et sont donc apparentes.

La fabrication des franges à tête gansée est réalisée au moyen de métiers spéciaux comprenant, perpendiculairement à un bâti longitudinal, un support portant un dévidoir du cordon d'âme, un touret rotatif portant des bobineaux de cordons retors pour les franges, des moyens renvoyant les faisceaux de cordons parallèlement à la direction longitudinale de déplacement de deux nappes de fils de chaîne. Dans ces métiers, un crochet à mouvement alternatif vient saisir l'un des cordons retors s'enroulant autour de l'âme pour le faire passer entre les deux nappes et former une frange, avant d'aller saisir un autre cordon.

Ces métiers ne permettent de réaliser, de manière automatique, que des franges ayant des longueurs constantes. Il en résulte que pour réaliser des franges de longueur variable, celles-ci doivent être tirées manuellement une à une avec une ampleur dépendant du motif devant être réalisé. L'intervention manuelle réduit considérablement la cadence de fabrication de telles franges et augmente leur coût de fabrication, de sorte que les franges formant des ondulations ont une application très limitée.

Le document US-A-3 301 204 décrit un métier capable de prévoir une frange formant des ondulations, la longueur de chaque boucle de la frange étant réglée par une tige reposant sur une came rotative.

La présente invention a pour but de remédier à ces inconvénients en fournissant un métier permettant de réaliser, de manière automatique, les franges à tête gansée présentant des ondulations.

A cet effet, dans le métier selon l'invention, la tige du crochet frangeur est montée avec possibilité de débrayage par rapport à ses moyens d'entraînement en translation et comporte, à son extrémité opposée à celle du crochet, un talon apte à venir, en fin de course de frangeage, en appui sur au moins l'une des faces de butées d'un organe déplaçable séquentiellement pour modifier la course du crochet en rapport avec la forme de l'ondulation devant être donnée à l'ondulation des franges.

Avec cet agencement, la formation de chaque frange sur une longueur plus ou moins longue est déterminée en fonction du contact du talon de la tige du crochet avec l'une des faces de butées et peut varier par modification de la position longitudinale de la face de butée venant en contact avec ce talon.

Dans une forme d'exécution de l'invention, le crochet est ménagé à l'extrémité de la tige avant d'un vérin pneumatique à double effet et à double tiges dont la tige arrière porte le talon coopérant avec l'organe portant les butées.

Avec cet agencement, le débrayage s'effectue pneumatiquement.

D'autres caractéristiques et avantages ressortiront de la description qui suit en référence au dessin schématique annexé représentant, à titre d'exemples non limitatifs, plusieurs formes d'exécution du dispositif selon l'invention.
Figure 1 est une vue en plan par dessus schématique d'un métier à franges comportant une première forme d'exécution du dispositif d'étirage réglable des franges,
Figure 2 est une vue de face en élévation de l'organe portant les butées représenté à la figure 1,
Figure 3 est une vue partielle en plan par dessus montrant une variante de réalisation de l'organe portant les butées,
Figure 4 est une vue en plan par dessus montrant une autre forme de réalisation du dispositif,
Figures 5 et 6 sont des vues, respectivement de côté en coupe partielle et en perspective, montrant deux variantes de réalisation de l'organe porte-butées.

Comme montré à la figure 1, un métier pour la fabrication de franges à tête gansée est composé d'un bâti 2 portant latéralement un châssis 3 supportant une platine 4 sur laquelle est monté libre en rotation un dévidoir 5 pour le cordon retors 6 constituant l'âme de la tête gansée. Le châssis 3 porte également un touret 7 rotatif autour d'un axe tubulaire 8 traversé par le cordon 6 constituant l'âme. Ce touret, synchronisé avec le métier, est muni de joues 7a, 7b et porte plusieurs bobineaux 9 de cordons retors 10. Le dévidage de chaque cordon 10 est contrôlé par un mécanisme 12. Chaque cordon 10 traverse la joue aval 7b du touret 7 pour venir, avec les autres cordons 10 et le cordon d'âme 6, sur un organe 13 renvoyant ces cordons parallèlement à la direction des déplacements de l'ouvrage sur le métier, représenté par la flèche 14 à la figure 1.

Le bâti 2 supporte des moyens 15 de guidage vertical d'au moins deux cadres à lisses 16 déterminant la position de deux nappes de fils de chaîne 17 se dévidant de bobines 18. Un crochet 19, mobile en translation longitudinale, alternativement dans un sens ou dans l'autre, vient saisir successivement chacun des cordons retors 10 pour former, sur la table de travail 20, les franges 22 de l'ouvrage 23. Pendant que le crochet 19 est hors des deux nappes de fils de chaîne 17, les cadres à lisses 16 sont déplacés pour assurer, par entrecroisement des nappes 17, la liaison des têtes 22a des franges 22. Cette liaison est effectuée au ras de la tête gansée 24, composée du cordon d'âme 6 sur lequel sont enroulés les cordons retors 10, quand ils ne forment pas les franges 22.

L'invention est relative aux conditions de déplacement du crochet 19.

Dans la forme d'exécution représentée à la figure 1, ce crochet est ménagé à l'extrémité de la tige avant 30 d'un vérin pneumatique 32, à double effet et à double tiges, dont la tige arrière 33 comporte un talon de butée 33a. Ce talon coopère avec les faces de butées 34a, 34b, 34c, 34d, ... pouvant chacune être amenées dans sa trajectoire et portées par un organe qui, dans la forme d'exécution représenté à la figure 1, est constitué par un plateau 35, rotatif autour d'un axe parallèle à la direction de déplacement du crochet et des tiges du vérin. Ce plateau est calé sur un arbre 36 lié en rotation à un moteur pas à pas 37. Ce moteur et le vérin 32 sont portés par le bâti 2. Les diverses butées 34a, 34b, 34c, 34d,..font saillies de la face du plateau en vis à vis du talon 33a et sont réparties sur un même cercle, avec un pas angulaire P constant (figure 2). Elles se différencient par leur longueur en saillie. Ces butées peuvent, par exemple, être constituées par des vis, vissées dans des alésages taraudés du plateau et dont la tête est apte à venir en contact avec le talon 33a précité.

Lorsque le vérin pneumatique 32 est alimenté pour se déplacer dans le sens de la flèche 31 de figure 1, après que le crochet 19, ménagé à l'extrémité de sa tige 30, ait saisi l'un des cordons retors 6, la course du piston et des deux tiges 30 et 33 et, en conséquence, celle du crochet 19, donc la longueur de la frange en cours de réalisation, est déterminée par l'intervalle entre le talon 33a et la butée 34a, 34b, 34c, ... lui faisant vis à vis. On conçoit ainsi que, pour modifier la longueur des franges, il suffit de faire pivoter le plateau 35 au moyen du moteur pas à pas 37, pour amener dans la trajectoire du talon 33a une butée plus ou moins longue en fonction de la forme de l'ondulation retenue.

On notera que, lorsque le talon 33a vient en contact avec la butée, alors que le piston du vérin n'a pas terminé sa course, cela est sans incidence sur le fonctionnement du vérin 32 qui, soit accepte la surpression interne, soit comporte sur son circuit d'alimentation une soupape de décharge automatique, et, en d'autre terme, se comporte comme un débrayage.

L'alimentation en sens inverse du vérin 32 amène automatiquement le piston en butée de fin de course avant et garantit donc le positionnement du crochet 19 dans la nappe de cordons retors 10, et en particulier l'accrochage du cordon retors le plus en avant.

Pour modifier le dessin des ondulations formées par les extrémités libres des franges 22, il suffit de modifier la longueur des butées, et éventuellement l'angle de rotation du plateau 35, par exemple, en le faisant pivoter de plus d'un pas.

Ce dispositif simple permet de réaliser en continu, de manière entièrement automatique, des franges à têtes gansées dans lesquelles la longueur des franges varie.

A la figure 3, les butées 34a, 34b, 34c, 34d, ... sont fixées sur un coulisseau 40, déplaçable longitudinalement dans une glissière 41 du bâti, par exemple par un vérin 42, pneumatique ou électrique, pouvant être déplacé pas à pas, d'une valeur égale au pas entre les butées précitées.

La figure 4 montre l'application du dispositif selon l'invention au mécanisme actuel, composé d'un crochet 19 ménagé à l'extrémité d'une tige cintrée 50, solidaire d'un bras 52 saillant radialement d'un axe vertical 53, relié à des moyens d'entraînement 54 aptes à le faire pivoter alternativement dans un sens ou dans l'autre sur un fragment de cercle.

Dans cette forme d'exécution, la liaison en rotation entre l'axe 53 et la couronne des moyens d'entraînement 54 n'est pas positive mais est réalisée avec interposition d'un limiteur de couple, d'un embrayage à friction, ou de tout autre moyen permettant, au-delà d'une valeur de l'effort résistant, le déplacement angulaire relatif de la couronne des moyens d'entraînement 54 par rapport à l'axe 53.

Ainsi, lorsque les moyens 54 entraînent l'arbre 53 dans le sens de la flèche 55, et que le talon 50a de la tige 50 vient buter contre l'une des butées 34a, 34b, 34c, 34d, ... portée par un plateau circulaire 35, ou par tout autre moyen portant des butées de longueur réglable, ces moyens d'entraînement 54 peuvent terminer leur course, sans que le mécanisme ne subisse un dommage.

Lors du retour en sens inverse, des moyens à ressort 56 maintiennent le talon 50a contre sa butée 34a, tant qu'une butée 57 de la couronne des moyens 54 ne vient pas en contact avec le bras 52.

A la figure 5, la butée coopérant avec le talon 33a ou 50a est constituée par l'extrémité libre 60a d'une vis 60 calée en rotation dans le bâti 2, par exemple par une clavette 62, mais libre en translation. Cette vis est disposée dans un écrou à billes 63 qui, calé en translation mais libre en rotation dans le bâti 2, est lié à une poulie crantée 64. Une courroie crantrée 65 relie cette poulie à un pignon cranté 66 calé sur l'arbre de sortie d'un moteur électrique pas à pas 67, à deux sens de rotation.

Ainsi, l'alimentation du moteur 67 provoque, par la transmission de mouvement 64 à 66, la rotation sur une fraction de tour de l'écrou 63, et en conséquence le déplacement longitudinal de la vis 60, donc la modification de la position longitudinale de son extrémité formant butée 60a.

Dans la forme d'exécution de la figure 6, l'organe portant les faces de butées est constitué par une came rotative 72 calée sur l'arbre d'un moteur électrique 73 pivotant d'un tour pour un cycle de fabrication. Les faces de butées 70a, 70b, 70c, ... sont constituées par des portées ponctuelles de la face périphérique de la came 72.

Il ressort de ce qui précède que, quelle que soit sa forme d'exécution, le dispositif selon l'invention permet de réaliser de manière automatique des franges à tête gansée présentant des ondulations et que ces ondulations peuvent présenter différentes formes.

## Revendications

1. Métier pour la réalisation de franges à tête gansée comportant perpendiculairement à un bâti longitudinal (2), un support (3) portant un dévidoir (5) d'un cordon d'âme (6), un touret rotatif (7) portant des bobineaux (9) de cordons retors (10) pour les franges, des moyens (13) renvoyant les faisceaux de cordons (6, 10) parallèlement à la direction longitudinale de déplacement de deux nappes (17) de fils de chaîne, métier dans lequel un crochet (19) à mouvement alternatif vient saisir l'un des cordons retors (10) s'enroulant autour de l'âme (6) pour le faire passer entre les deux nappes (17) et former une frange (22), avant d'aller saisir un autre cordon, **caractérisé en ce que** la tige (30, 50) du crochet frangeur (19) est montée avec possibilité de débrayage par rapport à ses moyens d'entraînement (32, 52) et comporte, à son extrémité opposée à celle du crochet (19), un talon (33a, 50a) apte à venir, en fin de course de frangeage, en appui sur au moins l'une des faces de butées (34a, 34b, 60a, 70a) d'un organe (35, 40, 60, 72) déplaçable séquentiellement pour modifier la course du crochet en rapport avec la forme de l'ondulation devant être donnée aux franges.

2. Métier selon la revendication 1, **caractérisé en ce que l**e crochet (19) est ménagé sur la tige avant (30) d'un vérin pneumatique (32), à double effet et à double tiges, dont la tige arrière (33) porte le talon (33a) coopérant avec l'organe (35, 40, 60, 70) portant les butées (34a, 34b,...60a et 70a).

3. Métier selon la revendication 1, **caractérisé en ce que,** avec un crochet (19) ménagé sur une tige cintrée (50) reliée, par un bras (52) saillant radialement d'un axe (53), à des moyens (54) aptes à l'entraîner en translation circulaire sur un arc de cercle et alternativement dans un sens ou dans l'autre, la liaison en rotation entre l'axe (53) et les moyens d'entraînement (54) est réalisée avec interposition d'un embrayage, tandis que le bras (52) est soumis à l'action de moyens à ressort (56) le rappelant contre une butée (57) des moyens d'entraînement (54).

4. Métier selon l'une quelconque des revendications 1 à 3, **caractérisé en ce que** l'organe portant les butées (34a, 34b,...) est constitué par un plateau (35) qui, rotatif autour d'un axe sensiblement parallèle à la direction de déplacement de la tige, est relié à des moyens (37) aptes à le faire pivoter pas à pas, ce plateau portant en saillie de sa face tournée en direction du talon (33a, 50a), des butées réglables (34a, 34b), de longueurs différentes et espacées angulairement de la valeur d'un pas de rotation du plateau (35).

5. Métier selon l'une quelconque des revendications 1 à 3, **caractérisé en ce que** l'organe portant les butées est constitué par un coulisseau (40), monté coulissant dans une glissière (41) du bâti (2) et portant des butées réglables (34a, 34b) de longueurs différentes, ces butées étant espacées longitudinalement sur le coulisseau avec un pas constant (n) de valeur égale au pas de déplacement de moyens moteurs (42).

6. Métier selon l'une quelconque des revendications 1 à 3, **caractérisé en ce que** l'organe portant les butées est constitué par une vis (60), calée en rotation mais libre en translation dans le bâti (2), cette vis coopérant avec un écrou (63) qui, calé en translation mais libre en rotation dans le bâti (2), est relié par une transmission de mouvement (64 à 66) à l'arbre de sortie d'un moteur électrique pas à pas (67), à deux sens de rotation.

7. Métier selon l'une quelconque des revendications 1 à 3, **caractérisé en ce que** l'organe portant les faces de butées est constitué par une came rotative (72) calée sur l'arbre d'un moteur électrique (73) pivotant d'un tour pour un cycle de fabrication.

## Patentansprüche

1. Webmaschine zur Herstellung von Fransen mit angenähten Köpfen, mit einer zu einem Längsgestell (2) senkrecht angeordneten Halterung (3), welche einen Abroller (5) für ein Seelengarn (6), eine Spulen (9) für Zwirngarne (10) für die Fransen tragende Drehtrommel (7) sowie Mittel (13) trägt, die die Garnbündel (6, 10) parallel zur Längsverschiebungsrichtung zweier Lagen (17) von Kettfäden weiterleiten, wobei bei dieser Webmaschine ein hin- und herbeweglicher Greifer (19) eines der sich um die Seele (6) windenden Zwirngarne (10) ergreift, um dieses zwischen den beiden Lagen (17) hindurchzuführen und eine Franse (22) zu bilden, bevor er ein anderes Zwirngarn ergreift,
**dadurch gekennzeichnet, daß** der Schaft (30, 50) des Fransenbildungsgreifers (19) mit der Möglichkeit der Abkoppelung von seinen Antriebsmitteln (32, 52) angeordnet ist und an seinem dem Greifer (19) entgegengesetzten Ende einen Absatz (33a, 50a) aufweist, welcher dazu ausgelegt ist, am Schluß des Fransenbildungshubs in Anlage an mindestens einer von Anschlagflächen (34a, 34b, 60a, 70a) eines Organs (35, 40, 60, 72) zu gelangen, das sequentiell verstellbar ist, um den Hub des Greifers entsprechend der Wellenform zu modifizieren, die den Fransen verliehen werden soll.

2. Webmaschine nach Anspruch 1,
dadurch gekennzeichnet, daß der Greifer (19) an der vorderen Kolbenstange (30) eines doppeltwirkenden Pneumatikzylinderaggregats (32) mit zwei Kolbenstangen ausgebildet ist, deren hintere Kolbenstange (33) den Absatz (33a) trägt, der mit dem die Anschläge (34a, 34b, .... 60a und 70a) tragenden Organ (35, 40, 60, 70) zusammenwirkt.

3. Webmaschine nach Anspruch 1,
dadurch gekennzeichnet, daß im Fall eines Greifers (19), der an einem bogenartig gekrümmten Schaft (50) ausgebildet ist, welcher über einen sich radial von einer Achse (53) erstreckenden Arm (52) mit Mitteln (54) verbunden ist, die dazu ausgelegt sind, ihn auf einem Kreisbogen abwechselnd in der einen und der anderen Richtung zu einer Kreisbewegung anzutreiben, die Drehverbindung zwischen der Achse (53) und den Antriebsmitteln (54) unter Einfügung einer Ausrückkupplung hergestellt ist, wobei der Arm (52) der Wirkung einer ihn gegen einen Anschlag (57) der Antriebsmittel (54) rückstellenden Federanordnung (56) ausgesetzt ist.

4. Webmaschine nach einem der Ansprüche 1 bis 3,
dadurch gekennzeichnet, daß das die Anschläge (34a, 34b, ....) tragende Organ von einer Platte (35) gebildet ist, welche um eine zur Verstellrichtung des Schafts im wesentlichen parallele Achse drehbar ist und mit Mitteln (37) verbunden ist, die dazu ausgelegt sind, sie schrittweise zu drehen, wobei diese Platte einstellbare Anschläge (34a, 34b) trägt, welche von ihrer in Richtung zu dem Absatz (33a, 50a) gewandten Seite vorstehen, unterschiedliche Längen besitzen und in Winkelrichtung um den Wert eines Drehschritts der Platte (35) im Abstand voneinander angeordnet sind.

5. Webmaschine nach einem der Ansprüche 1 bis 3,
dadurch gekennzeichnet, daß das die Anschläge tragende Organ von einem Schieber (40) gebildet ist, welcher in einer Führung (41) des Gestells (2) verschiebbar ist und einstellbare Anschläge (34a, 34b) unterschiedlicher Längen trägt, wobei diese Anschläge an dem Schieber in Längsrichtung um eine konstante Schrittweite (n) im Abstand voneinander angeordnet sind, deren Wert gleich der Verstellschrittweite einer Motoranordnung (42) ist.

6. Webmaschine nach einem der Ansprüche 1 bis 3,
dadurch gekennzeichnet, daß das die Anschläge tragende Organ von einer Schraube (60) gebildet ist, welche in dem Gestell (2) drehfest, jedoch längsbeweglich angeordnet ist, wobei diese Schraube mit einer in dem Gestell (2) längsfest, jedoch drehbeweglich angeordneten Mutter (63) zusammenwirkt, die über ein Bewegungsübertragungsgetriebe (64 bis 66) mit der Augangswelle eines drehrichtungsumschaltbaren elektrischen Schrittmotors (67) verbunden ist.

7. Webmaschine nach einem der Ansprüche 1 bis 3,
dadurch gekennzeichnet, daß das die Anschlagflächen tragende Organ von einer drehbaren Kurvenscheibe (72) gebildet ist, welche an der Welle eines pro Fertigungszyklus eine Umdrehung ausführenden Elektromotors (73) befestigt ist.

## Claims

1. Loom for producing fringes with a corded head, comprising, perpendicularly to a longitudinal frame (2), a support (3) carrying a reel (5) of a core strand (6), a rotating drum (7) carrying spools (9) of twisted strands (10) for the fringes, means (13) returning the bundles of strands (6, 10) parallel to the longitudinal direction of displacement of two layers (17) of warp yarn, loom in which a hook (19) with reciprocating motion catches one of the twisted strands (10) winding round the core (6) to cause it to pass between the two layers (17) and form a fringe (22), before catching another strand, **characterized in that** the shaft (30, 50) of the fringing hook (19) is equipped with the possibility of disengaging with respect to its traction means (32, 52) and comprises, at its end opposite to that of the hook (19), a heel (33a, 50a) capable of coming to rest, at the end of the fringing stroke, on at least one of the faces of stops (34a, 34b, 60a, 70a) of a device (35, 40, 60, 72) which can be displaced sequentially to modify the stroke of the hook according to the shape of the waviness to be given to the fringes.

2. Loom according to claim 1, **characterized in that** the hook (19) is arranged on the front shaft (30) of a pneumatic jack (32), with a double action and two shafts, of which the rear shaft (33) carries the heel (33a) co-operating with the device (35, 40, 60, 70) carrying the stops (34a, 34b, ... 60a and 70a).

3. Loom according to claim 1, **characterized in that**, with a hook (19) arranged on a curved shaft (50) connected by an arm (52) projecting radially from an axis (53) to means (54) capable of moving it in circular translation over an arc of a circle and alternately in one direction or in the other, the rotary link between the axis (53) and the traction means (54) is achieved with interpolation of a clutch, while the arm (52) is subjected to the action of a spring means (56) returning it back against a stop (57) of the traction means (54).

4. Loom according to any one of claims 1 to 3, **characterized in that** the device carrying the stops (34a, 34b, ...) comprises a plate (35) which, rotating round an axis substantially parallel to the direction of displacement of the shaft, is connected to means (37) capable of causing it to pivot stepwise, this plate carrying in projection from its face turned in the direction of the heel (33a, 50a) adjustable stops (34a, 34b) of different lengths and angularly spaced at the value of one step of rotation of the plate (35).

5. Loom according to any one of claims 1 to 3, **characterized in that** the device carrying the stops comprises a slide (40) mounted in a sliding manner in a guide (41) of the frame (2) and carrying adjustable stops (34a, 34b) of different lengths, these stops being longitudinally spaced on the slide with a constant step (n) of a value equal to the displacement step of the driving means (42).

6. Loom according to any one of claims 1 to 3, **characterized in that** the device carrying the stops comprises a screw (60), locked in rotation but free in translation in the frame (2), this screw co-operating with a nut (63) which, locked in translation but free in rotation in the frame (2), is connected by motion transmission (64 to 66) to the output spindle of a stepping electric motor (67) with two directions of rotation.

7. Loom according to any one of claims 1 to 3, **characterized in that** the device carrying the stop faces comprises a rotary cam (72) locked on the spindle of an electric motor (73) pivoting one turn per production cycle.
